# EUROPÄISCHE PATENTSCHRIFT

(11) **EP 0 979 152 B1**
(45) Veröffentlichungstag und Bekanntmachung des Hinweises auf die Patenterteilung: **26.02.2003**
(21) Anmeldenummer: 98924234.2
(22) Anmeldetag: 28.04.1998
(51) Int. Cl.: B07B 7/02, B27N 1/00

(54) **VERFAHREN UND VORRICHTUNG ZUM WINDSICHTENDEN SEPARIEREN**
AIR SEPARATION PROCESS AND DEVICE
PROCEDE ET DISPOSITIF D'AERO-SEPARATION

(30) Priorität: 29.04.1997 DE 19718158
(43) Veröffentlichungstag der Anmeldung: 16.02.2000
(73) Patentinhaber: Metso Panelboard GmbH, 30559 Hannover (DE)
(72) Erfinder: BARTLING, Werner, D-81008 Elze (DE); MOOSDORF, Frank, D-31787 Hameln (DE)
(74) Vertreter: Manitz, Finsterwald & Partner
(86) Internationale Anmeldenummer: EP9802505
(87) Internationale Veröffentlichungsnummer: WO98048950

(56) Entgegenhaltungen:
- EP-A- 0 491 278
- WO-A-92/05882
- DE-A- 1 905 106
- DE-C- 4 112 556
- FR-A- 1 242 444
- US-A- 1 356 777
- US-A- 2 834 061

## Beschreibung

Die Erfindung betrifft ein Verfahren zum windsichtenden Separieren von partikelförmigen Verunreinigungen enthaltenden Fasern, insbesondere Holzfasern, nach dem Oberbegriff von Anspruch 1 sowie eine Vorrichtung nach dem Oberbegriff von Anspruch 9 zur Durchführung dieses Verfahrens.

Fasersichter sind an sich bekannt, und ein Beispiel für eine Vorrichtung zum Entstauben und / oder Klassieren von Sichtgut in einem Luftstrom ist in der DE 40 40 561 C2 beschrieben. Die bekannten Fasersichter dieser Art lassen hinsichtlich des erzielbaren Abscheidegrades zu wünschen übrig und stoßen vor allem dann an ihre Leistungsgrenzen, wenn die zu entfernenden Verunreinigungen zumindest zum Teil an den Fasern haften und / oder die Unterschiede der spezifischen Gewichte der voneinander zu trennenden Teilchen nicht sehr ausgeprägt sind.

So ist es beispielsweise bei der Fertigung von MDF-Platten bei Verwendung von Hölzern von Gummibäumen als Ausgangsmaterial schwierig, die im Fasermaterial vorzufindenden Latexpartikel unterschiedlicher Größe zu entfernen. Derartige Latexpartikel sind im Produkt unerwünscht, da sie die Oberflächeneigenschaften der MDF-Platten verschlechtern.

Aus der FR-A-1 242 444 ist eine Vorrichtung bekannt, mit welcher Produkte nach ihrer Korngröße oder nach ihrem Gewicht getrennt werden, wobei auf einen Produkte unterschiedlicher Korngröße bzw. unterschiedlichen Gewichts aufweisenden Hauptstrom ein zusätzlicher Strom trifft, der mit dem Hauptstrom einen Winkel von 90° einschließt. Mit Hilfe des zusätzlichen Stromes werden Produkte geringerer Korngröße bzw. geringeren Gewichts aus dem Hauptstrom senkrecht herausgeblasen.

Aufgabe der vorliegenden Erfindung ist es, ein Verfahren zum windsichtenden Separieren von partikelförmige Verunreinigungen enthaltenden Fasern, insbesondere Holzfasern, zu schaffen, das es ermöglicht, unerwünschte Fremdteilchen, wie Latexpartikel, Leimrückstände, Metallteile, Sand und dergleichen aus dem Faserausgangsmaterial, zum Beispiel aus Holzfasern, Bargasse und dergleichen mit hoher Sicherheit auszuscheiden, um Störungen im weiteren Verlauf der Verarbeitung dieser Fasermaterialien sowie Qualitätseinbußen der hergestellten Produkte zu vermeiden.

Gelöst wird diese Aufgabe nach der Erfindung durch die im kennzeichnenden Teil von Anspruch 1 bzw. Anspruch 9 angegebenen Merkmale.

Wesentlich für die Erfindung ist, daß der die aufgelösten Fasern und die partikelförmigen Verunreinigungen mit sich führende Fallstrom durch den verwirbelungsfreien Trägergasstrom schräg angeströmt und praktisch voll um vorzugsweise zumindest 90° umgelenkt wird, da auf diese Weise die der Luftströmung folgenden leichten Fasern von den zusammengeführten Teilströmen mitgenommen werden, während die schwereren Partikel, die zu entfernende Verunreinigungen darstellen, aufgrund der Zentrifugalkraftwirkung die plötzliche Faserumlenkung nicht mitmachen können und ihren Weg nach unten unter nur teilweiser Ablenkung fortsetzen und damit in einen Austragsbereich gelangen.

Die Trennung der Fasern von den schwereren Verunreinigungspartikeln wird noch dadurch verbessert, daß in den Bereich des Zusammentreffens der beiden Strömungen und der folgenden Strömungsumlenkung eine als Schneide wirkende Trenn- und Leitfläche vorgesehen wird, welche es ermöglicht, den Fasermitnahmebereich von dem Abscheidebereich für die Verunreinigungen zu trennen und außerdem zumindest einen Nachsichterbereich zu schaffen, in dem nochmals eine Trennung zwischen Fasern und Verunreinigungen möglich ist. Zu letzterem Zweck wird in dem Abführkanal für die Verunreinigungen noch ein aufsteigender Hilfsluftstrom geschaffen, der die Fasermitnahme aus dem Nachsichtbereich gewährleistet und sich dann auch mit dem Trägergasstrom vereint.

Besonders vorteilhafte Ausführungsvarianten des Verfahrens nach der Erfindung und von möglichen Vorrichtungen zur Realisierung dieses Verfahrens sind in den Unteransprüchen angegeben und werden anhand von Ausführungsbeispielen unter Bezugnahme auf die Zeichnung näher erläutert; in der Zeichnung zeigt:
- Figur 1: eine schematische Darstellung zur Erläuterung des Funktionsprinzips des Verfahrens nach der Erfindung, und
- Figur 2: eine ebenfalls schematische Darstellung einer möglichen Ausführungsform zur Durchführung des Verfahrens.

Figur 1 zeigt einen vertikal verlaufenden Zuführkanal 3 für einen Hilfsgasstrom 13, der aufgelöste Fasern sowie partikelförmige Verunreinigungen mit sich führt.

Unter einem stumpfen Winkel zu diesem Kanal 3 verläuft eine vorzugsweise größeren Strömungsquerschnitt aufweisende Zuführleitung 4 für einen Trägergasstrom 18, der somit schräg von unten gegen den von oben kommenden Fallstrom 1 geführt ist. Der Trägergasstrom 18 gelangt zusammen mit dem umgelenkten Fallstrom in eine Abführleitung 11, die im wesentlichen in Richtung der Trägergasstrom-Zuführleitung 4 verläuft, jedoch auch noch etwas steiler nach oben geführt sein kann. Unterhalb des Vereinigungsbereichs von Trägergasstrom und Falluftstrom befindet sich ein kanalartig ausgebildeter Austragsbereich, in den die aus dem Fallstrom ausgeschiedenen partikelförmigen Verunreinigungen gelangen, welche - da sie schwerer sich als die Fasern - die Fallstromumlenkung nicht mitmachen können, sondern aufgrund ihres Gewichts den Trägergasstrom durchqueren und in diesen unteren Auffangbereich gelangen.

Die typischen Strömungslinien des Fallstroms sind in Figur 1 mit 13, die Strömungslinien des Trägergasstromes mit 19, die Strömungslinien von vereinigtem Fallstrom und Trägergasstrom mit 25 und typische Bewegungsbahnen von ausgeschiedenen Partikeln mit 24 bezeichnet.

Im Bereich des Zusammentreffens der verschiedenen Rohrleitungen bzw. Kanäle bildet sich demgemäß ein windsichtender Bereich bzw. eine Windsichtkammer 5 aus, und im Bereich dieser Windsichtkammer ist eine verstellbare Trenn- und Leitfläche 6 vorgesehen, die bezüglich der Luftströme als Schneide wirkt und damit auch festlegt, welcher Anteil von vereinigtem Fallstrom und Trägergasstrom als Auslaßströmung in die Abführleitung 11 gelangt und welcher Anteil zusammen mit den ausgeschiedenen Verunreinigungen in den unteren Abführkanal geleitet wird.

An den Bereich der Windsichtkammer 5 schließt sich bevorzugt im Übergang zur Abführleitung 11 ein Beschleunigungsbereich 15 an, der durch eine Verringerung des freien Strömungsquerschnitts erhalten wird. Die Einstellung des freien Strömungsquerschnitts geschieht vorzugsweise über eine verstellbare Begrenzungswand 14.

Gegenüber der Mündung des Zuführkanals 3 für den mit auszuscheidenden Partikeln beladenen Faserluftstrom befindet sich vorzugsweise eine Prallfläche 16, auf die die schwereren Partikel treffen können, die den Trägergasstrom 18 ohne wesentliche Ablenkung durchqueren. Die sonstigen durch Zentrifugalkraftwirkung ausgeschiedenen Partikel gelangen zusammen mit einem Faserrestanteil in den nach unten gerichteten Austragskanal, wobei in diesem Austragskanal vorzugsweise Nachsichtbereiche 20, 21 in Form von Wirbelzonen ausgebildet werden. Zusammen mit einem vom unteren Austragsende 10 her eingeleiteten Gegenluftstrom gelingt es auf diese Weise, eine wirksame Nachsichtung zu erzielen, das heißt unerwünschte Partikel von den Restfaseranteilen zu trennen und diese von den Verunreinigungen befreiten Restfaseranteile nach oben zu führen, so daß sie in den Trägergasstrom eintreten und zusammen mit dem Hauptfaserstrom frei von Verunreinigungen ausgetragen werden können.

In dem die störenden Partikel aufnehmenden, nach unten gerichteten Kanal können noch Leitklappen 8 vorgesehen sein, die eine Beeinflussung der den Nachsichtbereichen zugeführten Luftströmung ermöglichen.

Die Strömungsvolumina und die Strömungsgeschwindigkeiten von Hilfsgasstrom 1, Trägergasstrom 18 und von unten zugeführtem Frischluftstrom können relativ zueinander variabel eingestellt werden, um das jeweils optimale Sichtergebnis in Abhängigkeit von der vorliegenden Trennproblematik zu optimieren.

Wichtig ist dabei, daß jeweils möglichst gleichmäßige und verwirbelungsfreie Strömungen erzielt werden und daß faserstoffeingangsseitig eine möglichst gute Auflösung von Faseragglomeraten erfolgt.

Figur 2 zeigt ein Beispiel einer möglichen Ausführungsform einer konkreten Vorrichtung zur Durchführung des Verfahrens nach der Erfindung.

Die schematische Zeichnung zeigt die Aufgabestelle 1, an der einem Trichter das mit Schadstoffpartikeln beladene Fasergut zugeführt wird. In der Zuführvorrichtung 2 erfolgt beispielsweise mittels geeigneter Walzen ein bestmögliches Auflösen des Fasermaterials, so daß in diesem Bereich bereits ein Teil der störenden Partikel von den Fasern zusammen mit einem Hilfsgasstrom gelöst wird. Im anschließenden Trichterbereich 3 bewirkt der Hilfsgasstrom, daß die Fasern und die partikelförmigen Verunreinigungen in Form einer gleichmäßigen und möglichst verwirbelungsfreien Strömung nach unten in Richtung einer Windsichtkammer 5 mitgenommen werden. In diese Windsichtkammer 5 mündet eine Zuführleitung 4 für einen Trägergasstrom, der schräg auf den senkrecht von oben kommenden, die Fasern und die Verunreinigungen mit sich führenden Hilfsgasstrom trifft. Der um mehr als 90° umgelenkte Hilfsgasstrom gelangt zusammen mit dem Trägergasstrom in die Abführleitung 11, die sich nach oben fortsetzt.

Im Bereich der Strömungsumlenkung ist in die Windsichtkammer 5 ragend eine Leitflächenanordnung 6 vorgesehen, die in ihrer Höhen- und Winkellage verstellbar ist. Unterhalb der Windsichtkammer 5 und vorzugsweise in Richtung der Abführleitung 11 seitlich etwas versetzt befindet sich in einem sich vertikal nach unten erstreckenden Kanal zur Aufnahme der abgeschiedenen Verunreinigungspartikel ein Nachsichtbereich 7, unterhalb dessen eine Leitklappenanordnung 8 vorgesehen ist, um einen von der Austragsöffnung 10 her über den Trichterbereich 9 eingeführten und nach oben steigenden Hilfsluftstrom in der jeweils gewünschten Weise zu richten und eine Strömungsberuhigung in der Nachsichtstrecke zu bewirken.

Der in drei Teilströmen eingebrachte Luftstrom strömt in Richtung der Abführleitung 11 aus dem Bereich des Sichters 5. Aufgrund der Querschnittverringerung wird die Luft bis zur im Sichterraum 5 angebrachten Schneide 6 beschleunigt. Hinter der Schneide 6 vergrößert sich der Querschnitt im Sichter, und die Strömung wird verzögert.

Im oberen Bereich der Nachsichtstrecke 7 entsteht durch die hohe Geschwindigkeit des Trägergasstroms ein großräumiger Wirbel, dessen Ausdehnung nach unten durch die installierten Leitbleche beschränkt wird. Unterhalb der Leitbleche 8 ergibt sich nur noch eine vertikale Aufwärtsströmung der Luft in Richtung der Nachsichtstrecke 7.

Die überraschend gute Trennwirkung der Vorrichtung nach der Erfindung ist eine Folge davon, daß für eine Holzfaser das Verhältnis zwischen Trägheitskräften und den wirksamen Widerstandskräften gering ist und somit die Holzfaser der scharfen Umlenkung des Luftstroms folgen kann, was für die auszuscheidenden Verunreinigungen nicht gilt.

Eine zur Realisierung des erfindungsgemäßen Verfahrens geeignete Vorrichtung zeichnet sich aus durch einfachen und kompakten Systemaufbau, ungewöhnlich hohen Abscheidegrad, sichere und definierte Funktionsweise sowohl im Umluft- als auch im Abluftbetrieb, durch geringe Wartungsaufwendungen, hohe Anpassungsfähigkeit an unterschiedliche Betriebsbedingungen sowie einen geringen Investitions- und Energieaufwand.

## Patentansprüche

1. Verfahren zum windsichtenden Separieren von partikelförmige Verunreinigungen enthaltenden Fasern, insbesondere Holzfasern, bei dem
a. diese Fasern zusammen mit einem Hilfsgasstrom in einem im wesentlichen senkrechten Fallstrom in einen gegen diesen Fallstrom gerichteten Trägergasstrom überführt und von diesem Trägergasstrom mitgenommen werden, wobei
b. die partikelförmigen Verunreinigungen sich durch die Fallstromumlenkung von den Fasern ablösen und außerhalb des Trägergasstromes zur Abscheidung gelangen, während
c. die gereinigten Fasern aus dem Hilfsgas- und Trägergasstrom abgetrennt werden,
**dadurch gekennzeichnet**,
(i) daß die Zuführleitung für den Trägergasstrom schräg von unten gegen den Fallstrom gerichtet ist, und
(ii) daß ein im wesentlichen wirbelfreier Trägergasstrom vorgesehen wird.

2. Verfahren nach Anspruch 1, **dadurch gekennzeichnet, daß** die partikelförmige Verunreinigungen enthaltenden Fasern, insbesondere Holzfasern, in aufgelockerter Form in den senkrechten Fallstrom gelangen.

3. Verfahren nach Anspruch 1 oder 2, **dadurch gekennzeichnet, daß** ein regelbarer kleiner Teil der partikelförmige Verunreinigungen enthaltenden Holzfasern aus dem im wesentlichen wirbelfreien Trägergasstrom abgetrennt und in einer Wirbelströmung nachgesichtet wird.

4. Verfahren nach Anspruch 3, **dadurch gekennzeichnet, daß** in der Wirbelströmung langsame und großräumige Wirbel gebildet werden.

5. Verfahren nach einem oder mehreren der vorhergehenden Ansprüche, **dadurch gekennzeichnet, daß** der gegen den Fallstrom gerichtete Trägergasstrom aus einem Rückluftstrom besteht, der sich zumindest zu einem wesentlichen Teil aus dem rückgeführten Hilfsgas- und Trägergasstrom zusammensetzt, der frei von partikelförmige Verunreinigungen enthaltenden Holzfasern ist.

6. Verfahren nach einem der vorhergehenden Ansprüche,
**dadurch gekennzeichnet, daß** dem Vereinigungsbereich von Fallstrom und Trägergasstrom ein im wesentlichen senkrecht von unten kommender, aus dem Nachsichtbereich Fasern mit sich führender Frischluftstrom zugeführt und dieser Frischluftstrom zusammen mit dem Trägergasstrom und dem umgelenkten Fallstrom abgeführt wird.

7. Verfahren nach einem der vorhergehenden Ansprüche,
**dadurch gekennzeichnet, daß** Luftmenge und / oder Strömungsgeschwindigkeit von Fallstrom und Trägergasstrom im Hinblick auf eine Optimierung der Sichtung einstellbar sind.

8. Verfahren nach einem der vorhergehenden Ansprüche,
**dadurch gekennzeichnet, daß** die Strömungsgeschwindigkeit von Fallstrom und Trägergasstrom nach der Zusammenführung erhöht wird.

9. Vorrichtung zur Durchführung des Verfahrens nach einem oder mehreren der vorhergehenden Ansprüche mit einem Führungsrohr (3) für einen Fasern und partikelförmige Verunreinigungen mit sich führenden Fallstrom, einer Zuführleitung (4) für einen Trägergasstrom, einer im Bereich des Aufeinandertreffens von Fallstrom und Trägergasstrom vorgesehenen Windsichtkammer (5) mit einer etwa in der Fortsetzung der Richtung der Zuführleitung (4) für den Trägerstrom gelegenen Abführleitung (11) für Trägergasstrom und Fallstrom sowie einer unterhalb der Windsichtkammer (5) gelegenen Austragsleitung für abgeschiedene partikelförmige Verunreinigungen,
**dadurch gekennzeichnet,**
**daß** die Zuführleitung (4) für den Trägergasstrom mit dem Fallstrom einen stumpfen Winkel bildet, so daß der Trägergasstrom schräg von unten gegen den Fallstrom gerichtet ist, und
**daß** der Trägergasstrom im wesentlichen wirbelfrei ist.

10. Vorrichtung nach Anspruch 9, **dadurch gekennzeichnet, daß** unterhalb der Windsichtkammer (5) und gegenüber der Mündung der Fallstromleitung (3) ein Prallwandbereich (16) zur Umlenkung partikelförmiger Verunreinigungen vorgesehen ist.

11. Vorrichtung nach Anspruch 9 oder 10, **dadurch gekennzeichnet, daß** im Bereich der Windsichtkammer (5) eine verstellbare Schneide (6) in Form einer Trenn- und Leitfläche vorgesehen ist, die eine scharfe Trennung zwischen den abzuscheidenden Partikeln und dem Fasermaterial bewirkt.

12. Vorrichtung nach einem der Ansprüche 9 bis 11, **dadurch gekennzeichnet, daß** der freie Strömungsquerschnitt der Abführleitung (11) im Anschluß an die Windsichtkammer (5) verstellbar ist.

13. Vorrichtung nach Anspruch 12, **dadurch gekennzeichnet, daß** der freie Strömungsquerschnitt der Abführleitung (11) durch Verstellung einer Verbindungswand (14) zwischen der Fallstrom-Zuführleitung (3) und der Abführleitung (11) variierbar ist.

14. Vorrichtung nach einem der Ansprüche 9 bis 13, **dadurch gekennzeichnet, daß** unterhalb der Windsichtkammer (5) und innerhalb der Abführleitung für die ausgeschiedenen partikelförmigen Verunreinigungen zumindest ein Nachsichtbereich (7) unter Ausbildung einer Wirbelzone vorgesehen ist.

## Claims

1. A method for the separation by wind sifting of fibres containing particulate impurities, in particular wood fibres, wherein
a. these fibres, together with an auxiliary gas flow, are carried in the substantially perpendicular falling flow into a carrier gas flow directed against this falling flow and are carried along by this carrier gas flow, with
b. the particulate impurities being separated from the fibres due to the deflection of the falling flow and being precipitated outside the carrier gas flow, while
c. the cleaned fibres are separated from the auxiliary gas flow and carrier gas flow.
**characterised in**
(i) that the supply line for the carrier gas flow is directed obliquely from below with respect to the falling flow; and
(ii) that a carrier gas flow substantially free of turbulence is provided.

2. A method in accordance with claim 1, **characterised in that** the fibres containing particulate impurities, in particular wood fibres, enter into the perpendicular falling flow in loosened form.

3. A method in accordance with claim 1 or claim 2, **characterised in that** a regulatable small portion of the wood fibres containing particulate impurities is separated from the carrier gas flow substantially free of turbulence and is reseparated in a turbulent flow.

4. A method in accordance with claim 3, **characterised in that** slow and large-area eddies are formed in the turbulent flow.

5. A method in accordance with one or more of the preceding claims, **characterised in that** the carrier gas flow directed against the falling flow consists of a reverse air flow which is composed at least in a substantial proportion of the returned auxiliary gas flow and carrier gas flow which is free of wood fibres containing particulate impurities.

6. A method in accordance with any one of the preceding claims, **characterised in that** a fresh air flow carrying fibres from the reseparation region along with it and coming substantially perpendicular from below is supplied to the impurity region of the falling flow and of the carrier gas flow and this fresh air flow is discharged together with the carrier gas flow and the diverted falling flow.

7. A method in accordance with any one of the preceding claims, **characterised in that** the air amount and/or the flow rate of the falling flow and of the carrier gas flow are settable with respect to an optimisation of the separation.

8. A method in accordance with any one of the preceding claims, **characterised in that** the flow rate of the falling flow and of the carrier gas flow is increased after the merging together.

9. An apparatus for the carrying out of the method in accordance with one or more of the preceding claims comprising a conduit (3) for a falling flow carrying fibres and particulate impurities along with it, a supply line (4) for a carrier gas flow, a wind sifting chamber (5) provided in the region where the falling flow and the carrier gas flow meet and comprising a discharge line (11) for the carrier gas flow and the falling flow disposed approximately in continuation of the direction of the supply line (4) for the carrier flow, as well as a delivery line disposed beneath the wind sifting chamber (5) for precipitated particulate impurities,
**characterised**
**in that** the supply line (4) for the carrier gas flow forms an obtuse angle with the falling flow such that the carrier gas flow is directed obliquely from below with respect to the falling flow; and
**in that** the carrier gas flow is substantially free of turbulence.

10. An apparatus in accordance with claim 9, **characterised in that** an impact wall region (16) is provided beneath the wind sifting chamber (5) and opposite the opening of the falling flow line (3) for the deflection of particulate impurities.

11. An apparatus in accordance claim 9 or claim 10, **characterised in that** an adjustable blade (6) is provided in the form of a separating and guiding surface in the region of the wind sifting chamber (5) and effects a sharp separation between the particles to be precipitated and the fibre material.

12. An apparatus in accordance with any one of claims 9 to 11, **characterised in that** the free flow cross-section of the discharge line (11) is adjustable subsequent to the wind sifting chamber (5).

13. An apparatus in accordance with claim 12, **characterised in that** the free flow cross-section of the discharge line (11) is variable by adjustment of a connection wall (14) between the falling flow supply line (3) and the discharge line (11).

14. An apparatus in accordance with any of claims 9 to 13, **characterised in that** at least one reseparation region (7) is provided beneath the wind sifting chamber (5) and within the discharge line for the precipitated particulate impurities while forming a turbulence zone.

## Revendications

1. Procédé d'aéroséparation de fibres contenant des impuretés en forme de particules, en particulier de fibres de bois, dans lequel :
a) les fibres, conjointement à un courant de gaz auxiliaire dans un courant descendant sensiblement à la verticale, sont amenées dans un courant de gaz porteur orienté à l'encontre de ce courant descendant et entraînées par ce courant de gaz porteur,
b) les impuretés en forme de particules se détachent des fibres à la suite de la déviation du courant descendant et parviennent à la séparation en dehors du courant de gaz porteur, tandis que
c) les fibres purifiées sont séparées du courant de gaz auxiliaire et du courant de gaz porteur,
**caractérisé en ce que** :
(i) la conduite d'amenée pour le courant de gaz porteur est dirigée en biais depuis le bas contre le courant descendant, et
(ii) **en ce qu'**il est prévu un courant de gaz porteur sensiblement exempt de tourbillons.

2. Procédé selon la revendication 1, **caractérisé en ce que** les fibres contenant des impuretés en forme de particules, en particulier les fibres de bois, parviennent sous forme désagrégée dans le courant descendant à la verticale.

3. Procédé selon l'une ou l'autre des revendications 1 et 2, **caractérisé en ce qu'**une petite partie réglable des fibres de bois contenant des impuretés en forme de particules est séparée du courant de gaz porteur sensiblement exempt de tourbillons et triée ultérieurement dans un courant tourbillonnaire.

4. Procédé selon la revendication 3, **caractérisé en ce que** dans le courant tourbillonnaire sont formés des tourbillons lents et à grandes dimensions.

5. Procédé selon l'une des revendications précédentes, **caractérisé en ce que** le courant de gaz porteur dirigé contre le courant descendant est constitué par un courant d'air de retour qui est composé au moins pour une part essentielle par le courant de gaz auxiliaire et de gaz porteur ramené qui est exempt de fibres de bois contenant des impuretés sous forme de particules.

6. Procédé selon l'une des revendications précédentes, **caractérisé en ce qu'**à la région de réunion du courant descendant et du courant de gaz porteur est amené un courant d'air frais venant sensiblement à la verticale depuis le bas et entraînant des fibres provenant de la région de triage ultérieur et **en ce que** ce courant d'air frais est transporté conjointement avec le courant de gaz porteur et le courant descendant dévié.

7. Procédé selon l'une des revendications précédentes, **caractérisé en ce qu'**on peut régler la quantité d'air et/ou la vitesse d'écoulement du courant descendant et du courant de gaz porteur pour optimiser le triage.

8. Procédé selon l'une des revendications précédentes, **caractérisé en ce que** la vitesse d'écoulement du courant descendant et du courant de gaz porteur est augmentée après leur réunion.

9. Dispositif pour la mise en oeuvre du procédé selon l'une ou plusieurs des revendications précédentes, comportant un tube de guidage (3) pour un courant descendant entraînant des fibres et des impuretés sous forme de particules, une conduite d'amenée (4) pour un courant de gaz porteur, une chambre d'aéroséparation (5) prévue dans la région de la rencontre du courant descendant et du courant de gaz porteur avec une conduite de transport (11) pour le courant de gaz porteur et pour le courant descendant, située approximativement dans le prolongement de la direction de la conduite d'amenée (4) pour le courant porteur, ainsi qu'une conduite d'évacuation pour les impuretés en forme de particules séparées, située au-dessous de la chambre d'aéroséparation (5),
**caractérisé en ce que**
la conduite d'amenée (4) pour le courant de gaz porteur forme avec le courant descendant un angle obtus de sorte que le courant de gaz porteur est dirigé en biais depuis le bas contre le courant descendant, et
**en ce que** le courant de gaz porteur est sensiblement exempt de tourbillons.

10. Dispositif selon la revendication 9, **caractérisé en ce qu'**il est prévu en dessous de la chambre d'aéroséparation (5) et en face de l'embouchure de la conduite de courant descendant (3) une région de surface d'impact (16) pour dévier des impuretés en forme de particules.

11. Dispositif selon l'une ou l'autre des revendications 9 et 10, **caractérisé en ce que** dans la région de la chambre d'aéroséparation (5) est prévue une lame (6) réglable sous forme d'une surface de coupe et de guidage qui produit une séparation vive entre les particules à séparer et le matériau fibreux.

12. Dispositif selon l'une des revendications 9 à 11, **caractérisé en ce que** la section transversale d'écoulement libre de la conduite de transport (11) est réglable à la suite de la chambre d'aéroséparation (5).

13. Dispositif selon la revendication 12, **caractérisé en ce que** la section transversale d'écoulement libre de la conduite de transport (11) est variable par réglage d'une cloison de communication (14) entre la conduite d'amenée (3) du courant descendant et la conduite de transport (11).

14. Dispositif selon l'une des revendications 9 à 13, **caractérisé en ce qu'**il est prévu en dessous de la chambre d'aéroséparation (5) et à l'intérieur de la conduite de transport, pour les impuretés en forme de particules séparées, au moins une région de triage (7) en formant une zone de tourbillons.
